# FASCICULE DE BREVET EUROPEEN

(11) **EP 2 502 516 B1**
(45) Date de publication et mention de la délivrance du brevet: **17.07.2013**
(21) Numéro de dépôt: 11159074.1
(22) Date de dépôt: 21.03.2011
(51) Int. Cl.: A44C 5/24

(54) **Fermoir de bracelet**
Armbandverschluss
Bracelet clasp

(43) Date de publication de la demande: 26.09.2012
(73) Titulaire: Omega SA, 2500 Biel/ Bienne 4 (CH)
(72) Inventeur: Catanese, Rocco, 2502, Bienne (CH)
(74) Mandataire: Ravenel, Thierry Gérard Louis

(56) Documents cités:
- EP-A1- 1 654 950

## Description

La présente invention est relative à un fermoir de bracelet comprenant au moins deux bras articulés l'un à l'autre, un premier bras dont une extrémité est attachée à un brin du bracelet, l'autre extrémité étant articulée sur une première extrémité d'un second bras dépliant traversé à sa seconde extrémité par un arbre autour duquel est articulée une chape munie de premier et second rabats et à laquelle est attaché un autre brin du bracelet, et un système de fermeture à levier permettant le verrouillage desdits premier et second bras.

Ce fermoir, dit aussi à boucle déployante, est bien connu de l'état de la technique et comporte le plus souvent un ou deux poussoirs en tant que système de fermeture. Il a cependant été proposé quelquefois un levier pour remplacer les poussoirs classiques et c'est ce que la présente invention va mettre à profit.

Un fermoir mettant en oeuvre un levier de commande et correspondant dans les grandes lignes à la description sommaire donnée ci-dessus est décrit dans le document EP 1654950. Ce fermoir comporte au moins deux branches articulées l'une à l'autre par une de leurs extrémités respectives. L'une des extrémités libres de ces branches comporte un levier articulé autour d'un axe parallèle à l'axe d'articulation des branches et solidaire d'un crochet, l'autre des extrémités libres de ces branches comportant un élément d'accrochage conformé pour permettre au crochet de venir en prise avec lui, pour maintenir les branches en position repliée. Le levier comporte des moyens élastiques pour exercer un couple sur lui et des moyens de butée pour limiter son pivotement, sous l'effet du couple, autour dudit axe, dans une position correspondant au moins à l'engagement du crochet de verrouillage avec l'élément d'accrochage, dans laquelle les moyens élastiques sont sous tension, en sorte que le levier doit pivoter à l'encontre des moyens élastiques pour engager et pour dégager le crochet de verrouillage de l'élément d'accrochage.

Dans ce document antérieur, on a bien compris que s'il est nécessaire de lever le levier pour ouvrir le fermoir, ce qui est bien naturel et dans l'ordre des choses, il est aussi nécessaire de lever ce même levier pour fermer et bloquer le fermoir, ce qui complique l'opération de fermeture et la rend fastidieuse. C'est le but de la présente invention de n'avoir pas à manipuler le levier de commande lors de l'opération de fermeture et de proposer une construction permettant d'atteindre ce but.

Ainsi la présente invention, outre qu'elle obéit à la définition générique exprimée au premier paragraphe de cette description, est remarquable en ce qu'un levier est monté pivotant sur la chape au moyen d'une première articulation, ledit levier commandant un verrou lui-même monté pivotant sur la dite chape au moyen d'une seconde articulation, distincte de la première, ledit verrou étant arrangé pour coopérer avec un crochet dont est équipé le premier bras et bloquer le fermoir quand ce dernier est poussé en position de fermeture, des moyens élastiques étant arrangés pour maintenir le levier non levé et le verrou en prise avec le crochet quand ledit levier n'est pas actionné manuellement.

Les caractéristiques et avantages de la présente invention ressortiront de la description qui va suivre, faite en regard des dessins annexés et donnant, à titre d'exemple explicatif, mais nullement limitatif une forme avantageuse de la réalisation d'un fermoir, dessins dans lesquels :
- la figure 1 est une vue en perspective éclatée du fermoir selon l'invention,
- la figure 2 est une vue de côté du fermoir selon l'invention représenté fermé, le levier d'ouverture levé,
- la figure 3 est une coupe verticale passant par les axes de rotation du levier et du verrou montrés en figure 1, levier levé,
- la figure 4 est une coupe verticale passant par une lame extérieure des moyens élastiques et par une vis fixant lesdits moyens à la chape, levier levé,
- la figure 5 est une coupe verticale passant par la lame centrale des moyens élastiques, et par le verrou et le crochet décrochés, levier levé,
- la figure 6 est une vue en coupe verticale montrant la position des éléments composant le fermoir verrou et crochet décrochés, juste avant le blocage du fermoir, levier rabattu.
- la figure 7 est une coupe verticale passant par la lame centrale des moyens élastiques, et par le verrou et le crochet en prise, levier rabattu, et
- la figure 8 est une coupe verticale passant par une lame extérieure des moyens élastiques et par une vis fixant lesdits moyens à la chape, levier rabattu,

La figure 1 est une vue éclatée du fermoir de l'invention et des diverses pièces le composant. De façon connue, le fermoir comporte un premier bras 8 dont une extrémité 15 est attachée à un brin 14 du bracelet, le bracelet étant représenté ici par un premier maillon. L'autre extrémité 16 du premier bras 8 est articulé au moyen d'un arbre 9 sur une première extrémité 19 d'un second bras dépliant 7. Dans ce cas particulier, le second bras 7 est formé de deux longerons 35 et 36 entre lesquels vient s'insérer le premier bras 8 quand le fermoir est en position de fermeture. Ce second bras 7 est traversé à sa seconde extrémité 17 et 18 par un arbre 11 autour duquel est articulée une chape 1 munie de premier et second rabats 20 et 21. A cette chape 1 est attaché un autre brin du bracelet non représenté sur la figure et émergeant de ladite chape 1 à gauche de la figure. De façon classique, l'arbre 11 est muni d'une encoche 37 et est maintenu en place, entre les trous 38 et 39 percés respectivement dans les rabats 20 et 21 de la chape 1, par un canon 10 muni d'un étranglement 40. La figure 1 montre encore que le fermoir de l'invention comporte un système de fermeture à levier 2 permettant le verrouillage des premier et second bras 8 et 7.

Ce système de fermeture est nouveau et constitue l'essentiel de la présente invention qui va être décrit maintenant. La figure 1 montre en effet qu'un levier 2 est monté pivotant sur la chape 1 au moyen d'une première articulation constituée de deux petites goupilles 3a pénétrant dans des trous 41 pratiqués dans les rabats 20 et 21 de la chape 1. La figure 1 et plus particulièrement les figures 3 à 8 montrent que le levier 2 commande un verrou 4 lui-même monté pivotant sur la chape 1 au moyen d'une second articulation, distincte de la première, et constituée de deux petites goupilles 3b. Ces petites goupilles 3b pénètrent dans des trous pratiqués dans les rabats 20 et 21 de la chape 1, ces trous n'étant pas visibles sur la figure 1. La commande du verrou 4 par le levier 2 se fait par une excroissance 28 pratiquée au dos du levier 2. Le verrou 4 est arrangé pour coopérer avec un crochet 22 dont est équipé le premier bras 8 et bloquer le fermoir quand ce dernier est poussé en position de fermeture. Enfin les figures montrent que le fermoir est équipé de moyens élastiques 5 arrangés pour maintenir le levier 2 non levé et le verrou 4 en prise avec le crochet 22 quand ce levier n'est pas actionné manuellement.

En particulier ces moyens élastiques 5 se présentent sous la forme d'une plaque fixée à la chape 1 au moyen de vis 26 et 27 comme on le voit en figure 1. Cette plaque 5 est découpée en forme de râteau et présente une lame centrale 23 appuyant sur un bossage 50 formé au dos du levier 2, ce qui est bien mis en évidence sur les figures 5, 6 et 7. Cette même plaque 5 présente aussi deux lames extérieures 24 et 25 appuyant sur des excroissances 30 formées à l'arrière du verrou 4, ce qui est bien mis en évidence sur les figures 4 et 8. Les mêmes figures 4 et 8 montrent l'une des vis 27 fixant la plaque 5 à la chape 1.

Toutes les figures montrent que le levier 2 est une plaque munie d'un onglet préhensible 31 qui sert à soulever le levier quand le fermoir doit être ouvert. Cette plaque, quand elle n'est pas actionnée se confond avec le dessus de la chape 1.

On a déjà signalé ci-dessus que les première et seconde articulations autour desquelles pivotent respectivement le levier 2 et le verrou 4 sont montées sur la chape 1. Pour cela on se servira des premier et second rabats 20 et 21 faisant partie de la chape 1 pour y longer ces articulations. Les petites goupilles 3a et 3b constituant ces articulations sont montées depuis l'extérieur des rabats dans des trous formés à cet usage puis soudées au laser. Dans une variante préférée, les parties extérieures des trous sont retouchées pour rendre ces articulations invisibles. De ce fait il ne restera que l'orifice 38 montré en figure 2, grâce auquel l'arbre 11 peut être extrait et le fermoir démonté.

Le fonctionnement du fermoir va être expliqué maintenant à l'aide des figures 3 à 8 qui sont des coupes verticales opérées dans le dessin en perspective de la figure 1.

Les figures 3 à 5 explicitent l'opération d'ouverture du fermoir.

La figure 3 est une coupe verticale montrant que l'axe de rotation du levier 2 et l'axe de rotation du verrou 4 sont distincts l'un de l'autre, ces axes de rotation comprenant respectivement les arbres 3a et 3b montés dans les rabats 20 et 21 de la chape 1. Comme on le verra plus loin, la mise en oeuvre de ces deux axes, qui n'existent pas dans le fermoir EP 1 654 950 cité plus haut, constitue l'idée principale de la présente invention pour éviter le soulèvement du levier quand on ferme le fermoir.

La figure 4 est une coupe verticale passant par une des lames extérieures 24 et 25 composant les moyens élastiques 5 fixés à la chape 1 par deux vis 27 et 26. La présente coupe passe par la lame 24 et la vis 27. En s'aidant de l'onglet 31, on soulève le levier 2 dans le sens de la flèche A. L'excroissance 28 dont est muni le levier 2 fait tourner le verrou 4 en armant la lame 24.

La figure 5 est une coupe verticale passant par la lame centrale 23 des moyens élastiques 5. Cette coupe montre que la lame centrale 23 est armée par un bossage 50 du levier 2, ce dernier étant toujours maintenu soulevé. On s'aperçoit que le verrou 4 s'est échappé du crochet 22 que porte le premier bras 8. Le second bras 7 du fermoir dont on voit ici l'extrémité 18 n'est plus retenu plaqué au premier bras 8 et le fermoir peut s'ouvrir.

Les figures 6 à 8 explicitent l'opération de fermeture du fermoir.

La figure 6 est une vue en coupe verticale montrant la position des éléments composant le fermoir juste avant le blocage du fermoir. La coupe passe par la lame centrale 23 des moyens élastiques 5. Le levier 2 n'est plus soulevé manuellement et a tourné autour de l'arbre 3a dans le sens de la flèche B rappelé qu'il est par la lame 23. La figure 6 montre que la surface du levier 2 présente une solution de continuité avec la surface de la chape 1 et qu'il se confond avec elle. La figure 6 montre encore que juste avant le blocage du fermoir la tête du verrou 4 est en contact avec le sommet du crochet 22 du premier bras 8.

La figure 7 est une coupe verticale passant par la lame centrale 23 des moyens élastiques 5. Elle montre la position des éléments composant le fermoir en situation bloquée. Une pression manuelle exercée sur la chape 1 a conduit la tête du verrou 4 à venir se placer sous le crochet 22 du premier bras 8 conduisant au blocage du fermoir. Dans cette situation le premier bras 8 repose entre les longerons 35 et 36 du second bras 7 et l'arbre 11 traversant les secondes extrémités 17 et 18 dudit second bras 7 se trouve au fond d'une gorge 51 pratiquée vers l'extrémité du premier bras 8.

Enfin la figure 8 est une coupe verticale passant par la lame extérieure 24 des moyens élastiques 5 et la vis de fixation 27, le fermoir étant en situation bloquée et le levier 2 rabattu sur la chape 1. Cette figure montre bien l'appui de la lame 24 contre l'excroissance 30 du verrou 4 ce qui maintient bien en prise la tête du verrou 4 avec le crochet 22 du premier bras 8.

Ainsi des explications qui viennent d'être données, on a bien compris que la fermeture du fermoir s'est faite sans basculement du levier 2 qui est resté en place durant toute l'opération, ce levier 2 étant maintenu plaqué contre la chape 1. On fera remarquer également que la construction qui vient d'être décrite rend la force nécessaire à soulever le levier 2 indépendante de la force exercée sur les brins du bracelet, cette force d'ouverture pouvant être adaptée à différents types de bracelets (homme, dames) en changeant les seuls moyens élastiques 5.

## Revendications

1. Fermoir de bracelet comportant au moins deux bras articulés l'un à l'autre, un premier bras (8) dont une extrémité (15) est attachée à un brin (14) du bracelet, l'autre extrémité (16) étant articulée (9) sur une première extrémité (19) d'un second bras dépliant (7) traversé à sa seconde extrémité (17, 18) par un arbre (11) autour duquel est articulée une chape (1) munie de premier (20) et second (21) rabats et à laquelle est attachée un autre brin du bracelet, et un système de fermeture à levier (2), permettant le verrouillage desdits premier (8) et second (7) bras, Le levier (2) étant monté pivotant sur la chape (1) au moyen d'une première articulation (3a), **caractérisé en ce que** ledit levier commande un verrou (4) lui-même monté pivotant sur ladite chape (1) au moyen d'une seconde articulation (3b), distincte de la première, ledit verrou (4) étant arrangé pour coopérer avec un crochet (22) dont est équipé le premier bras (8) et bloquer le fermoir quand ce dernier est poussé en position de fermeture, des moyens élastiques (5) étant arrangés pour maintenir le levier (2) non levé et le verrou (4) en prise avec le crochet (22) quand ledit levier (2) n'est pas actionné manuellement.

2. Fermoir selon la revendication 1, **caractérisé en ce que** les moyens élastiques (5) se présentent sous la forme d'une plaque fixée à la chape (1) au moyen de vis (26, 27), cette plaque (5) étant découpée en forme de râteau présentent une lame centrale (23) appuyant sur un bossage (50) formé au dos du levier (2), et deux lames extérieures (24, 25) appuyant sur des excroissances (30) formées à l'arrière du verrou (4).

3. Fermoir selon la revendication 1, **caractérisé en ce que** le levier (2) est une plaque munie d'un onglet préhensible (31), cette plaque, quand elle n'est pas actionnée se confondant avec le dessus de la chape (1).

4. Fermoir selon la revendication 1, **caractérisé en ce que** les première (3a) et seconde (3b) articulation autour desquelles pivotent respectivement le levier (2) et le verrou (4) sont montées dans les rabats (20, 21) de la chape (1).

## Patentansprüche

1. Armbandschliesse, die wenigstens zwei gelenkig miteinander verbundene Arme umfasst, nämlich einen ersten Arm (8), wovon ein Ende (15) an einem Bandteil (14) des Armbands befestigt ist, wobei das andere Ende (16) gelenkig (9) auf einem ersten Ende (19) eines zweiten aufklappbaren Arms (7) angebracht ist, durch dessen zweites Ende (17, 18) eine Welle (11) hindurchgeht, um welche eine Abdeckkappe (1) gelenkig angeordnet ist, die mit einem ersten (20) und mit einem zweiten (21) Umschlag ausgerüstet ist und an der ein anderer Bandteil des Armbands befestigt ist, und welche Armbandschliesse ein Hebel (2)-Verschlusssystem umfasst, das die Verriegelung des ersten (8) und des zweiten (7) Arms ermöglicht, wobei der Hebel (2) mittels eines ersten Gelenks (3a) schwenkbar auf der Abdeckkappe (1) montiert ist, **dadurch gekennzeichnet, dass** der Hebel einen Riegel (4) steuert, der seinerseits mittels eines zweiten Gelenks (3b), das verschieden vom Ersten ist, schwenkbar auf der Abdeckplatte (1) montiert ist, wobei der Riegel (4) derart beschaffen ist, dass er mit einem Haken (22), womit der erste Arm (8) ausgerüstet ist, zusammenwirkt und die Schliesse blockiert, wenn diese Letztere in die Verschlussposition eingedrückt ist, wobei elastische Mittel (5) vorgesehen sind, um den Hebel (2) in einer heruntergeklappten Position und den Riegel (4) in einer mit dem Haken (22) kämmenden Position zu halten, wenn der Hebel (2) nicht manuell betätigt wird.

2. Schliesse nach Anspruch 1, **dadurch gekennzeichnet, dass** die elastischen Mittel (5) von einer Platte gebildet sind, die mittels Schrauben (26, 27) an der Abdeckkappe (1) befestigt ist, wobei diese Platte (5) in Form eines Rechens ausgeschnitten ist, der eine zentrale Klinge (23), die auf einen auf der Rückseite des Hebels (2) ausgebildeten Höcker (50) drückt, und zwei äussere Klingen (24, 25), die auf im hinteren Teil des Riegels (4) ausgebildete Protuberanzen (30) drücken, aufweist.

3. Schliesse nach Anspruch 1, **dadurch gekennzeichnet, dass** der Hebel (2) aus einer Platte besteht, die mit einer greifbaren Gehrung (31) ausgerüstet ist, wobei diese Platte, wenn sie nicht betätigt wird, mit der Oberseite der Abdeckplatte (1) verschmilzt.

4. Schliesse nach Anspruch 1, **dadurch gekennzeichnet, dass** das erste (3a) und das zweite (3b) Gelenk, um welche der Hebel (2) bzw. der Riegel (4) schwenken, in den Umschlägen (20, 21) der Abdeckklappe (1) montiert sind.

## Claims

1. Bracelet clasp including at least two arms articulated to each other, a first arm (8), one end (15) of which is attached to a strand (14) of the bracelet, the other end (16) being articulated (9) on a first end (19) of a second unfolding arm (7) traversed at the second end (17, 18) thereof by an arbour (11) about which there is articulated a cap (1) provided with first (20) and second (21) flaps and to which another strand of the bracelet is attached, and a fastening system with a lever (2) for locking said first (8) and second (7) arms, the lever (2) being pivotably mounted on the cap (1) by means of a first hinge (3a), **characterized in that** said lever controls a bolt (4) which is in turn pivotably mounted on said cap (1) by means of a second hinge (3b), distinct from the first, said bolt (4) being arranged to cooperate with a hook (22) fitted to the first arm (8) and to lock the clasp when the latter is pushed into the fastening position, elastic means (5) being arranged to hold the lever (2) in the non-raised position and the bolt (4) engaged with the hook (22) when said lever (2) is not manually activated.

2. Clasp according to claim 1, **characterized in that** the elastic means (5) takes the form of a plate fixed to the cap (1) by means of screws (26, 27), said plate (5) being cut in the form of a rake having a central strip (23) abutting on a boss (50) formed on the back of the lever (2), and two external strips (24, 25) abutting on raised portions (30) formed on the back of the bolt (4).

3. Clasp according to claim 1, **characterized in that** the lever (2) is a plate provided with a grippable portion (31), and wherein, when not activated, said plate merges with the top of the cap (1).

4. Clasp according to claim 1, **characterized in that** the first (3a) and second (3b) hinges about which the lever (2) and the bolt (4) respectively pivot, are mounted in the flaps (20, 21) of the cap (1).
